# FASCICULE DE BREVET EUROPEEN

(11) **EP 0 296 903 B1**
(45) Date de publication et mention de la délivrance du brevet: **08.08.1990**
(21) Numéro de dépôt: 88401249.3
(22) Date de dépôt: 20.05.1988
(51) Int. Cl.: A46B 5/00

(54) **Ustensile de toilette conditionnable, tel que par exemple une brosse à dents**
Faltbares Badezimmergeschirr, z.B.Zahnbürste
Folding toilet article, for example a toothbrush

(30) Priorité: 22.05.1987 FR 8707249
(43) Date de publication de la demande: 28.12.1988
(73) Titulaire: CELLULOID S.A., F-67600 Selestat (FR)
(72) Inventeur: Wachtel, Jean-Louis, " (FR)
(74) Mandataire: Durand, Yves Armand Louis

(56) Documents cités:
- CH-A- 288 123
- GB-A- 279 018
- US-A- 2 678 459

## Description

La présente invention concerne un ustensile de toilette conditionnable en particulier une brosse à dents, c'est-à-dire un ustensile repliable et susceptible de se présenter sous un format de poche.

Les ustensiles de toilette comme la brosse à dents présentent une longueur relativement importante ne permettant pas leur transport facile dans une poche de veste ou de pantalon. De plus, il est nécessaire de transporter la brosse à dents dans un étui de protection relativement encombrant et pouvant être assez facilement perdu.

On connaît par le brevet US N_{°} 2 678 459 une brosse à dents repliable comprenant essentiellement deux pièces en U montées pivotantes l'une par rapport à l'autre respectivement autour de deux axes de pivotement perpendiculaires à proximité l'un de l'autre, la tige de la brosse étant fixée entre les deux paires de branches des pièces à l'aide d'une pièce intermédiaire en forme de U et d'axes de pivotement.

La présence de la pièce intermédiaire rend la structure de brosse à dents repliable relativement complexe et difficile à réaliser, augmentant de la sorte les coûts de fabrication.

On connaît également par le brevet britannique N_{°} 279 018 une brosse à dents repliable du type comprenant deux demi-boîtiers montés pivotants l'un par rapport à l'autre autour d'au moins une charnière longitudinale de façon à renfermer la brosse repliée une fois les deux demi-boîtiers rabattus l'un contre l'autre en position de fermeture.

La présence de la charnière d'articulation rend difficile la réalisation de deux demi-boîtiers parfaitement jointifs en position de fermeture, ce qui nuit à l'esthétique d'ensemble et risque d'occasionner des déformations de l'un ou l'autre des demi-boîtiers. La présente invention a pour but d'éliminer les inconvénients ci-dessus des ustensiles connus en proposant un ustensile de toilette conditionnable, tel que par exemple une brosse à dents, du type comprenant une tête active solidaire d'un manche se composant d'une tige portant la tête et d'une poignée reliée à la tige de façon que l'ensemble de la tête et de la tige soit escamotable dans la poignée et caractérisé en ce que la poignée comprend deux corps creux articulés l'un par rapport à l'autre, un corps formant étui ouvert destiné à recevoir au moins une partie d'au moins la tête et un corps formant couvercle rabattable sur le corps formant étui et en ce que la tige est montée pivotante autour d'un axe de pivotement du corps formant étui dans un plan perpendiculaire au plan médian longitudinal de ce corps de façon que l'ensemble de la tige et de la tête puisse occuper une position active en prolongement du corps formant étui à laquelle ledit ensemble est bloqué par rabattement du corps formant couvercle et une position escamotée inactive après rabattement du corps formant couvercle.

L'ustensile selon l'invention a pour avantage de pouvoir se présenter sous un format de poche lorsqu'il n'est pas utilisé. Il est ainsi très facilement transportable et ne nécessite pas l'utilistion d'un étui de protection indépendant.

Selon une caractéristique de l'invention, le corps formant couvercle comprend au voisinage de son extrémité libre ouverte deux parois latérales de blocage entre elles d'au moins la partie d'extrémité de la tige aux positions active précitée et rabattue du corps formant couvercle.

Selon une autre caractéristique de l'invention, l'axe de pivotement de la tige précitée est disposé au voisinage de l'extrémité libre du corps formant étui dans le plan médian longitudinal de celui-ci et est solidaire d'une partie plane dudit corps servant d'appui à la partie d'extrémité de la tige.

Selon toujours une autre caractéristique de l'invention, le corps formant étui comprend au moins une ouverture latérale de passage de la partie précitée de la tête formée par des soies de brossage lorsque l'ustensile est une brosse à dents.

Selon encore une autre cractéristique de l'invention, la tige comprend une entaille latérale dans laquelle est encastré l'axe de pivotement précité et rendant l'ensemble de la tige et de la tête amovible.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue de l'ustensile de l'invention en position active avec coupe partielle longitudinale ;
La figure 2 est une vue en perspective de l'ustensile dans une position déployée de déblocage de l'ensemble de la tige et de la tête active de celui-ci ;
La figure 3 est une vue en perspective de l'ustensile dans une position où l'ensemble de la tige et de la tête active de celui-ci est en partie logé dans le corps formant étui ;
La figure 4 est une vue en perspective de l'ustensile dans sa configuration totalement repliée.

En se reportant à la figure 1, l'ustensile de toilette selon l'invention, du type brosse à dents, comprend une partie extrême 1 formant tête active garnie de soies de brossage 2 et solidaire d'un manche 3. Le manche 3 se compose d'une tige 4 portant la tête et d'une poignée 5 reliée à la tige 4 de façon que l'ensemble de la tête 1 et de la tige 4 soit escamotable dans la poignée 5 comme il sera décrit ultérieurement.

Comme représenté aux figures 2 et 3, la poignée 5 se compose de deux corps creux articulés l'un par rapport à l'autre autour d'un axe d'articulation 6, un corps 7 formant étui ouvert destiné à recevoir au moins les soies de brossage 2 et un corps 8 formant couvercle rabattable sur le corps 7 formant étui. Plus précisément, le corps 7 formant étui est formé par une paroi formant fond 7a et deux parois latérales parallèles 7b se raccordant au voisinage de l'articulation 6 avec le corps 8 formant couvercle par une paroi en bout 7c. La paroi formant fond 7a est constituée d'une première partie de paroi 7a1 partant de la paroi en bout 7c et d'une seconde partie de paroi 7a2 prolongeant la première partie 7a1 de façon ascendante pour définir entre elles un angle obtus. Ainsi, les parois latérales 7b comportent chacune une partie de paroi de forme approximativement rectangulaire partant de la paroi en bout 7c et s'arrêtant au niveau de la jonction des parties de paroi 7a1 et 7a2 et une partie de paroi en forme de triangle rectangle prolongeant la partie rectangulaire et dont l'hypothénuse est formée par les bords de la partie de paroi ascendante 7a2. L'une des parois latérales 7b comporte une ouverture 7b1 découpée dans la partie de forme rectangulaire de la paroi 7b à partir du bord de l'ouverture du corps 7 formant étui et de forme et dimensions permettant le passage des soies de brossage 2 dans et hors du corps 7 lors respectivement du repliage et du déploiement de l'ustensile. Dans le cas présent, l'ouverture 7b1 est de forme rectangulaire d'une longueur supérieure à l'étendue de garnissage des soies de brossage 2 et d'une largeur légèrement supérieure à la hauteur des soies 2 partant de la tête 1.

La tige 4 est montée pivotante au niveau de sa partie d'extrémité opposée à la tête active 1 autour d'un axe de pivotement 9 solidaire de la partie extrême du corps 7 formant étui opposée à la paroi en bout 7c. L'axe de pivotement 9 se trouve dans le plan médian longitudinal du corps 7 formant étui et est solidaire d'une paroi plane 7d définie entre les parois latérales 7b et en affleurement avec les bords de celles-ci. La paroi plane 7d sert de surface d'appui à la partie plane inférieure d'extrémité de la tige 4 et s'étend sur une relativement courte distance entre les parois latérales 7b. Cette paroi plane 7d définit sous elle une partie évidée à volume d'un prisme droit triangulaire et comportant des nervures de renforcement 7d1. L'axe de pivotement 9 comporte à son extrémité libre une tête circulaire 9a de maintien de la partie d'extrémité de la tige 4 contre la paroi plane d'appui 7d du corps 7. La partie d'extrémité de la tige 4 comporte une entaille latérale 4a sensiblement transversale à l'axe longitudinal de l'ensemble tige 4-tête active 1 et dans laquelle est encastré l'axe de pivotement 9. La forme de l'entaille 4a peut être adaptée de manière à rendre amovible l'ensemble tige 4-tête active 1 du corps 7. La paroi plane d'appui 7d comporte à l'opposé de l'extrémité libre du corps 7 et dans l'axe longitudinal de celui-ci une saillie 7d2 coopérant avec deux creux correspondants 4b sous la partie d'extrémité de la tige 4 suivant l'axe longitudinal de l'ensemble tige 4-tête active 1 pour positionner cet ensemble respectivement dans le corps 7 formant étui et dans le prolongement de celui-ci avant rabattement du corps 8 formant couvercle.

Le corps 8 formant couvercle est défini par une paroi supérieure 8a de laquelle partent deux parois latérales parallèles 8b écartées l'une de l'autre d'une distance légèrement supérieure à l'écartement entre les parois latérales 7b du corps 7 formant étui de façon que ces dernières puissent s'encastrer dans le corps 8 formant couvercle lors du rabattement de celui-ci sur le corps 7. Les bords inférieurs des parois latérales 8b ont un contour épousant la forme extérieure de la paroi formant fond 7a du corps 7 à la position rabattue du corps 8 formant couvercle sur le corps 7 comme cela ressort d'ailleurs des figures 1 et 4. Chaque paroi latérale 8b comporte deux découpes curvilignes 8b1 dip- sosées symétriquement au plan médian longitudinal du corps 8 formant couvercle et coopérant avec deux saillies latérales 7b2 pour ouvrir manuellement le corps 8 formant couvercle à partir de la position active de l'ustensile ou de sa configuration totalement repliée. Les parois latérales extrêmes 8b2 des parois latérales 8b du corps 8 formant couvercle et opposées à l'axe d'articulation 6 forment moyens de blocage de l'ensemble tige 4-tête active 1 à la position active de l'ustensile une fois le corps 8 formant couvercle rabattu sur le corps 7. En effet, dans la mesure où la partie d'extrémité de la tige 4 se trouve emprisonnée entre les parois latérales extrêmes 8b2, celle-ci ne peut plus se déplacer dans un plan perpendiculaire au plan médian longitudinal du corps 7 formant étui. La partie extrême de la paroi supérieure 8a du corps 8 comporte un orifice traversant circulaire de passage 8a1 de la tête circulaire 9a de l'axe de pivotement 9 à la position rabattu du corps 8 sur le corps 7 formant étui et prend appui sur la partie d'extrémité de la tige 4 à cette position. La paroi en bout 8c du corps 8 comporte un ajour 8c1 de passage de la paroi en bout 7c pour assurer le pivotement du corps 8 formant couvercle par rapport au corps 7 formant étui. L'axe d'articulation 6 est par exemple constitué par deux petites protubérances externes (non représentées) solidaires des parois latérales 7b du corps 7 situées suivant un axe perpendiculaire au plan médian longitudinal du corps 7 et par deux petits trous (non représentés) situés respectivement dans les coins en angle droit des parois latérales 8b adjacents au corps 7 et à travers lesquels s'engagent respectivement les deux protubérances 6 externes du corps 7.

Le passage de l'ustensile de l'une à l'autre des deux configurations active et passive s'effectue très simplement comme suit.

Dans la figure 1, l'ensemble de la tige 4 et de la tête active 1 est bloqué au niveau de la partie d'extrémité de la tige 4 dans la poignée 5 en prolongement de celle-ci, maintenant l'ustensile dans sa position active d'utilisation.

En saisissant le manche au niveau des découpes 8b1 et des saillies 7b2, il suffit d'écarter le corps 8 formant couvercle du corps 7 formant étui comme indiqué par la flèche A en figure 1 pour ouvrir le corps 8 formant couvercle et débloquer ainsi l'ensemble tige 4-tête active 1, le corps 8 étant écarté jusqu'à la position représentée en figure 3 de façon à dégager complètement l'ouverture 7b1 du corps 7. L'ensemble tige 4-tête active 1 est ensuite déplacé comme indiqué par la flèche B sur la figure 2 autour de l'axe de pivotement 9 dans le plan perpendiculaire au plan médian longitudinal du corps 7 pour arriver à la position illustrée en figure 3 à laquelle les soies de brossage 2 après passage à travers l'ouverture 7b1 sont logées dans la partie creuse du corps 7, la tige 4 et la tête 1 en prolongement de celle-ci étant en alignement avec l'axe longitudinal du corps 7 juste au-dessus de l'ouverture de celui-ci. Le corps 8 formant couvercle est alors rabattu sur le corps 7 de façon à complètement escamoter l'ensemble tige 4-tête active 1 dans la poignée 5 ainsi formée. L'ustensile présente alors la configuration illustrée par la figure 4. A cette configuration, l'ustensile est très facilement transportable dans un petit volume.

L'invention a été décrite en référence à une brosse à dents comme ustensile de toilette mais il est bien entendu que celle-ci peut s'appliquer à tout autre ustensiles de toilette et/ou article de soins corporels tels que par exemple les brosses pour le maquillage, les brosses pour les cils ou les sourcils ou analogues.

## Revendications

1. Ustensile de toilette conditionnable, tel que par exemple une brosse à dents, du type comprenant une tête active solidaire d'un manche se composant d'une tige portant la tête et d'une poignée reliée à la tige de façon que l'ensemble de la tête et de la tige soit escamotable dans la poignée ; caractérisé en ce que la poignée (5) comprend deux corps creux (7 ; 8) articulés l'un par rapport à l'autre, un corps (7) formant étui ouvert destiné à recevoir au moins une partie (2) d'au moins la tête (1) et un corps (8) formant couvercle rabattable sur le corps (7) formant étui et en ce que la tige (4) est montée pivotante autour d'un axe de pivotement (9) du corps (7) formant étui dans un plan perpendiculaire au plan médian longitudinal de ce corps (7) de façon que l'ensemble de la tige (4) et de la tête (1) puisse occuper une position active en prolongement du corps (7) formant étui à laquelle ledit ensemble (1, 4) est bloqué par rabattement du corps (8) formant couvercle et une position escamotée inactive après rabattement du corps (8) formant couvercle.

2. Ustensile selon la revendication 1, caractérisé en ce que le corps (8) formant couvercle comprend au voisinage de son extrémité libre ouverte deux parois latérales de blocage entre elles (8b) d'au moins la partie d'extrémité de la tige (4) aux positions active précitée et rabattue du corps (8) formant couvercle.

3. Ustensile selon la revendication 1 ou 2, caractérisé en ce que l'axe de pivotement (9) de la tige (4) précitée est disposé au voisinage de l'extrémité libre du corps (7) formant étui dans le plan médian longitudinal de celui-ci et est solidaire d'une partie plane (7d) dudit corps (7) servant d'appui à la partie d'extrémité de la tige (4).

4. Ustensile selon l'une des revendications précédentes, caractérisé en ce que le corps (7) formant étui comprend au moins une ouverture latérale (7b1) de passage de la partie (2) précitée de la tête active (1) formée par des soies de brossage (2) lorsque l'ustensile est une brosse à dents.

5. Ustensile selon l'une des revendications précédentes, caractérisé en ce que la tige (4) comprend une entaille latérale (4a) dans laquelle est encastré l'axe de pivotement (9) précité et rendant l'ensemble de la tige (4) et de la tête (1) amovible du corps (7).

6. Ustensile selon l'une des revendications précédentes, caractérisé en ce que l'axe de pivotement (9) précité comprend à son extrémité libre une tête circulaire (9a) de maintien de la partie d'extrémité de la tige (4) contre la partie plane d'appui (7d) précitée du corps (7) formant étui.

7. Ustensile selon l'une des revendications précédentes, caractérisé en ce que la partie extrême de la paroi supérieure (8a) du corps (8) formant couvercle comprend un orifice de passage (8a1) de la tête circulaire (9a) de l'axe de pivotement (9) précité et prend appui sur la partie d'extrémité de la tige (4) précitée à la position rabattue du corps (8) formant couvercle.

8. Ustensile selon l'une des revendications précédentes, caractérisé en ce que la partie plane d'appui (7d) précitée du corps (7) formant étui comprend une saillie (7d2) coopérant avec deux creux correspondants (4b) sous la partie d'extrémité de la tige (4) pour respectivement positionner la tige (4) dans le prolongement du corps (7) formant étui avant rabattement du corps (8) formant couvercle et positionner la tige (4) à la position escamotée dans le corps (7) formant étui avant rabattement du corps (8) formant couvercle.

## Patentansprüche

1. Verpackbares Toilettengerät wie z.B. eine Zahnbürste, der Gattung, die einen mit einem aus einem den Kopf tragenden Schaft und einem Handgriff bestehenden Halter einstückigen wirksamen Kopf aufweist, wobei der Handgriff mit dem Schaft derart verbunden ist, daß die aus dem Kopf und dem Schaft gebildete Einheit in den Handgriff einklappbar ist, dadurch gekennzeichnet, daß der Handgriff (5) zwei miteinander angelenkte Hohlkörper (7, 8) aufweist, nämlich einen offenen hülsenförmigen Körper (7) zur Aufnahme wenigstens eines Teils (2) wenigstens vom Kopf (1) und einen auf den hülsenbildenden Körper (7) klappbaren deckelbildenden Körper (8), und daß der Schaft (4) um eine Schwenkachse (9) des hülsenbildenden Körpers (7) in einer zur Längsmittelebene dieses Körpers (7) senkrechten Ebene schwenkbar montiert ist, so daß die vom Schaft (4) und vom Kopf (1) gebildete Einheit eine den hülsenbildenden Körper (7) verlängernde wirksame Stellung einnehmen kann, in der die besagte Einheit (1, 4) durch Klappen des deckelbildenden Körpers (8) geklemmt ist und eine eingeklappte, unwirksame Stellung, nachdem der deckelbildende Körper (8) geklappt worden ist, einnehmen kann.

2. Gerät nach Anspruch 1, dadurch gekennzeichnet, daß der deckelbildende Körper (8) in der Nähe seines freien offenen Endes zwei Seitenwände aufweist zum Klemmen zwischen diese (8b) von wenigstens dem Endteil des Schafts (4) in der besagten wirksamen bzw. geklappten Stellung des deckelbildenden Körpers (8).

3. Gerät nach Anspruch 1 oder 2, dadurch gekennzeichnet, daß die Schwenkungsachse (9) des besagten Schafts (4) in der Nähe des freien Endes des hülsenbildenden Körpers (7) in dessen Längsmittelebene liegt und mit einem zur Stützung des Endteils des Schafts (4) dienenden flachen Teil (7d) des besagten Körpers (7) einstückig ist.

4. Gerät nach einem der vorangehenden Ansprüche, dadurch gekennzeichnet, daß der hülsenbildende Körper (7) wenigstens eine Seitenöffnung (7b1) aufweist zum Durchgang des besagten Teils (2) des aus Bürstenborsten (2), wenn das Gerät eine Zahnbürste ist, bestehenden wirksamen Kopfes (1).

5. Gerät nach einem der vorangehenden Ansprüche, dadurch gekennzeichnet, daß der Schaft (4) eine Seitenkerbe (4a) aufweist, in der die besagte Schwenkungsachse (9) eingesteckt ist und die die vom Schaft (4) und vom Kopf (1) gebildete Einheit vom Körper (7) lösbar macht.

6. Gerät nach einem der vorangehenden Ansprüche, dadurch gekennzeichnet, daß die besagte Schwenkungsachse (9) an deren freiem Ende einen kreisförmigen Kopf (9a) aufweist zum Festhalten des Endteils des Schafts (4) gegen das besagte flache Stützteil (7d) des hülsenbildenden Körpers (7).

7. Gerät nach einem der vorangehenden Ansprüche, dadurch gekennzeichnet, daß das Endteil der oberen Wand (8a) des deckelbildenden Körpers (8) eine Öffnung (8a1) zum Durchgang des kreisförmigen Kopfes (9a) der besagten Schwenkungsachse (9) aufweist und sich auf das Endteil des besagten Schafts (4) in der geklappten Stellung des deckelbildenden Körpers (8) stützt.

8. Gerät nach einem der vorangehenden Ansprüche, dadurch gekennzeichnet, daß das besagte flache Stützteil (7d) des hülsenbildenden Körpers (7) einen Vorsprung (7d2) aufweist, der mit zwei unter dem Endteil des Schafts (4) liegenden entsprechenden Vertiefungen (4b) zusammenarbeitet zur Einstellung des Schafts (4) in die Verlängerung des hülsenbildenden Körpers (7), bevor der deckelbildende Körper (8) geklappt wird bzw. zur Einstellung des Schafts (4) in die im hülsenbildenden Körper (7) eingeklappte Stellung, bevor der deckelbildende Körper (8) geklappt wird.

## Claims

1. Packageable toilet utensil, such for example as a tooth brush, of the type comprising an active head solid with a handle consisting of a stem which carries the head and of a handhold connected to the stem so that the assembly formed of the head and of the stem be retractable into the handhold, characterized in that the handhold (5) comprises two hollow bodies (7, 8) articulated with respect to each other, one body (7) forming an open holder intended to receive at least a part (2) of at least the head (1) and one body (8) forming a cover folding back on the holder-forming body (7), and in that the stem (4) is mounted in pivoting relationship about a pivoting pin (9) of the holder-forming body (7) in a plane perpendicular to the longitudinal median plane of this body (7) so that the assembly formed of the stem (4) and of the head (1) can occupy an active position in the prolongation of the holder-forming body (7) in which position the said assembly (1, 4) is locked by folding back the cover-forming body (8) and an inactive retracted position after folding back of the cover-forming body (8).

2. Utensil according to claim 1, characterized in that the cover-forming body (8) comprises near its open free end two side walls for locking between them (8b) at least the end part of the stem (4) in the aforesaid active and folded positions of the cover-forming body (8).

3. Utensil according to claim 1 or 2, characterized in that the pivoting pin (9) of the aforesaid stem (4) is arranged near the free end of the holder-forming body (7) in the longitudinal median plane of the same and is solid with an even part (7d) of the said body (7) serving as a support for the end part of the stem

(4). 4. Utensil according to one of the preceding claims, characterized in that the holder-forming body (7) comprises at least one side opening (7b1) for the passage of the aforesaid part (2) of the active head (1) formed of brushing bristles (2) when the utensil is a tooth brush.

5. Utensil according to one of the preceding claims, characterized in that the stem (4) comprises one side groove (4a) in which the aforesaid pivoting pin (9) is inserted and which renders the assembly formed of the stem (4) and of the head (1) removable from the body (7).

6. Utensil according to one of the preceding claims, characterized in that the aforesaid pivoting pin (9) comprises at its free end a circular head (9a) for maintaining the end part of the stem (4) against the aforesaid even support part (7d) of the holder-forming body (7).

7. Utensil according to one of the preceding claims, characterized in that the end part of the upper wall (8a) of the cover-forming body (8) comprises an opening (8a1) for the passage of the circular head (9a) of the aforesaid pivoting pin (9) and rests on the end part of the aforesaid stem (4) in the folded position of the cover-forming body (8).

8. Utensil according to one of the preceding claims, characterized in that the aforesaid even support part (7d) of the holder-forming body (7) comprises one projection (7d2) co-operating with two corresponding recesses (4b) located under the end part of the stem (4) in order to position respectively the stem (4) into the prolongation of the holder-forming body (7) before folding of the cover-forming body (8) and to position the stem (4) in the retracted position in the holder-forming body (7) before folding of the cover-forming body (8).
